# EUROPÄISCHE PATENTSCHRIFT

(11) **EP 1 671 002 B1**
(45) Veröffentlichungstag und Bekanntmachung des Hinweises auf die Patenterteilung: **20.06.2007**
(21) Anmeldenummer: 04790114.5
(22) Anmeldetag: 05.10.2004
(51) Int. Cl.: E05B 17/04, E05B 65/20

(54) **SCHLIESSZYLINDER FÜR EIN SCHLOSS, INSBESONDERE BEI FAHRZEUGEN**
CYLINDER FOR A LOCK, PARTICULARLY IN VEHICLES
CYLINDRE DE FERMETURE DE SERRURE, NOTAMMENT POUR VEHICULES

(30) Priorität: 09.10.2003 DE 10346956
(43) Veröffentlichungstag der Anmeldung: 21.06.2006
(73) Patentinhaber: Huf Hülsbeck & Fürst GmbH & Co. KG, 42551 Velbert (DE)
(72) Erfinder: LENNHOFF, Ralf, 58093 Hagen (DE); MÜLLER, Ulrich, 42549 Velbert (DE); KÖLLE, Rudi, 71067 Sindelfingen (DE); LINDMAYER, Martin, 72172 Sulz a.N. (DE)
(74) Vertreter: Mentzel, Norbert
(86) Internationale Anmeldenummer: PCT/EP2004/011072
(87) Internationale Veröffentlichungsnummer: WO 2005/035914

(56) Entgegenhaltungen:
- EP-A- 0 647 752
- DE-A1- 2 528 712
- DE-A1- 3 827 418
- DE-A1- 4 408 910
- US-A1- 2001 047 673

## Beschreibung

Die Erfindung richtet sich auf einen Schließzylinder der im Oberbegriff des Anspruches 1 angegebenen Art. Es sind Steuermittel vorgesehen, die für eine definierte Nulllage des Zylinderkerns in der Zylinderführung sorgen..In dieser Nulllage ist nämlich ein Einstecken und ein Abziehen des ordnungsgemäßen Schlüssels im Schlüsselkanal des Zylinderkerns möglich. In der Nulllage ruht das Schloss in der jeweils vorliegenden verriegelten oder entriegelten Stellung. Erst durch Drehung des Zylinderkerns mit dem ordnungsgemäßem Schlüssel lässt sich der Zylinderkern in eine definierte Drehlage überführen, wo bestimmte Funktionen im Schloss ausgeführt werden, z.B. eine verriegelte Stellung des Schlosses bei der Drehung in der einen Richtung und eine entriegelte Stellung bei einer Schlüsseldrehung in der anderen Richtung.

Der Schließzylinder dieser Art umfasst auch eine Freilaufeinrichtung, die dafür sorgt, dass bei gewaltsamer Drehung des Zylinderkerns durch unbefugte Personen das Schloss nicht betätigt wird. Dies erreicht man, indem die Bestandteile des Schließzylinders entkuppelt werden und so einen Freilauf erzeugen. Es liegt dann ein Überlastfall vor. Danach bleibt der Schließzylinder funktionsfähig und kann vom ordnungsgemäßen Schlüssel betätigt werden.

Bei dem bekannten Schließzylinder dieser Art (DE 38 27 418 C2) bestand das Steuermittel für die Nulllage des Zylinderkerns aus einer Impulsfeder. Zur Anlage für die Schenkel der Impulsfeder müssen Flächen- und Gegenflächen am Zylinderkern und am Zylindergehäuse vorgesehen sein. Nach Schlüsseldrehung des Zylinderkerns sorgte die Impulsfeder für eine selbsttätige Rückstellung des Zylinderkerns in die Nulllage. Für die Sicherung der Nulllage ist also bei dem bekannten Schließzylinder ein zusätzlicher Bauteil, nämlich die Impulsfeder, erforderlich, was einen entsprechenden Herstellungs-, Montage- und Platzaufwand erfordert.

Der Erfindung liegt die Aufgabe zugrunde, einen Schließzylinder der im Oberbegriff von Anspruch 1 genannten Art zu entwickeln, welcher diese Nachteile vermeidet. Dies wird erfindungsgemäß durch die in Anspruch 1 erwähnten Maßnahmen erreicht, denen folgende besondere Bedeutung zukommt.

Um den Schließzylinder in der Nulllage zu halten und damit seine Abzugsfunktion für das Einstecken und Herausziehen des Schlüssels zu sichern, ist keine Impulsfeder mehr erforderlich. Beim erfindungsmäßen Schließzylinder werden nur jene Bauteile benutzt, die ohnehin schon zum Aufbau des Schließzylinders und seiner Freilaufeinrichtung erforderlich sind. Es genügt lediglich wenigstens einen axialen Vorsprung und eine axiale Vertiefung zwischen dem Freilaufring und dem Kupplungsglied vorzusehen, um eine Raststelle zu erhalten, welche mittels der Axialkraft der Freilaufeinrichtung über die drehfeste Verbindung des Kupplungsglieds mit dem Zylinderkern für dessen Nulllage in der Zylinderführung sorgt. Die auf die Raststelle einwirkende Rastkraft kommt folglich von der für die Freilaufeinrichtung vorgesehenen Axialkraft her, die damit bei der Erfindung eine neue, zweite Funktion hat, nämlich eine erste Komponente für das Steuermittel zur Einstellung der Nulllage des Zylinderkerns zu sein.

Solche Raststellen können nicht nur für die Nulllage des Zylinderkerns, sondern auch für eine definierte Drehlage des Zylinderkerns sorgen, wo bestimmte Funktionen im Schloss ausgelöst werden, z.B. die bereits eingangs erwähnte Verriegelungsstellung oder die Entriegelungsstellung des Schlosses. Man braucht dabei nur für weitere Raststellen zu sorgen, die in einem entsprechenden Drehversatz zu der Raststelle der Nulllage angeordnet sind. Man kann natürlich jede dieser Rastpositionen durch vielfach vorgesehene axiale Rastvertiefungen und Rasterhöhungen bewirken, die dann stets parallel, also gleichzeitig, wirken.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: in perspektivischer Darstellung einen Schließzylinder nach der Erfindung, der in eine sogenannte "Abdeckkappe" eines Türgriffs eingebaut ist,
- Fig. 2: einen Längsschnitt durch den in Fig. 1 gezeigten Schließzylinder,
- Fig. 3,: in Explosionsdarstellung, einige wesentliche innere Bauteile des in Fig. 1 und 2 gezeigten Schließzylinders,
- Fig. 4: die perspektivische, vergrößerte Darstellung des in Fig. 3 gezeigten untersten Bauteils,
- Fig. 5: eine vergrößerte perspektivische Darstellung der aufeinanderwirkenden beiden mittleren Bestandteile der Fig. 3,
- Fig. 6: eine Endansicht des vordersten Bestandteils von Fig. 5 und
- Fig. 7: in perspektivischer Darstellung außer den bereichsweise bereits ineinandergefügten Bestandteilen von Fig. 3 weitere innere Bestandteile vom Schließzylinder gemäß Fig. 1 und 2.

Der Schließzylinder umfasst einen zentralen Zylinderkern 10, der eine Schar von federbelasteten Zuhaltungen 12 in Kammern aufweist. Die Zuhaltungen werden von einem Schlüsselkanal 13 durchsetzt, der sich in Richtung der strichpunktiert angedeuteten Zylinderachse 11 erstreckt. In den Schlüsselkanal 13 kann ein nicht näher gezeigter Schlüssel mit einem definierten Profil eingesteckt werden. Durch den eingesteckten Schlüssel werden die Zuhaltungen vom Schlüsselprofil so angeordnet, dass sie den Durchmesser des Zylinderkerns nicht überragen. Andernfalls ragen die Enden der Zuhaltungen 12 in eine Sperrnut 14 hinein, die sich in einer Führungshülse 21 befindet. Die Führungshülse 21 dient zur Drehlagerung des Zylinderkerns 10.

Die Führungshülse 21 ist ihrerseits in einem Zylindergehäuse 15 aufgenommen und ruht im Normalfall durch nicht näher gezeigte Rastmittel im Zylindergehäuse 15. Der Normalfall liegt vor, wenn eine Drehbetätigung des Zylinderkerns 10 mit dem eingesteckten ordnungsgemäßem Schlüssel erfolgt. Dann wird der Zylinderkern 15 nicht mitgedreht. Erst wenn durch Einbruchswerkzeuge eine gewaltsame Drehung des Zylinderkerns vorgenommen wird, die einen sogenannten "Überlastfall" kennzeichnet, dann gibt die erwähnte Rasthaltung die Führungshülse 21 frei. Dann kann sich die Führungshülse 21 im Zylindergehäuse 15 frei drehen und bewirkt eine noch näher zu beschreibende Entkupplung des Zylinderkerns 10 gegenüber einem nicht näher gezeigten Schloss. Für diese Entkupplung sorgt eine ebenfalls noch näher zu beschreibende Freilaufeinrichtung 20, deren erstes Glied bereits die Führungshülse 21 ist.

Durch noch näher zu beschreibende Steuermittel wird der Zylinderkern 10 in einer aus Fig. 2 ersichtlichen Nulllage gehalten, wo ein Einstecken des Schlüssels in den Schlüsselkanal 13 und ein Herausziehen des Schlüssels aus dem Schlüsselkanal 13 möglich sind. In diesem Fall sind die erwähnten Enden der Zuhaltungen 12 mit der Sperrnut 14 im Zylindergehäuse 15 radial ausgerichtet. Im Stand der Technik wird die Nulllage des Zylinderkerns 10 durch eine sogenannte "Impulsfeder" bewirkt, die zwei Federschenkel aufweist. Der eine Federschenkel stützt sich an einer Fläche des Zylinderkerns 10 ab, während der andere Federschenkel an einer Gegenfläche der Führungshülse 21 ruht. Der erfindungsgemäße Schließzylinder benötigt eine solche Impulsfeder nicht.

Durch eine Schlüsseldrehung kann der Zylinderkern 10 in mindestens eine definierte Drehlage überführt werden, wo bestimmte Funktionen im Schloss ausgelöst werden. Im vorliegenden Ausführungsbeispiel ist der Schließzylinder in einer Abdeckkappe 16 eingebaut, die auf der Außenverkleidung einer Tür oder Klappe des Fahrzeugs neben einem Türgriff sitzt. Das Schloss ist in der Tür eingebaut und hält diese, solange der Türgriff nicht betätigt wird, in Schließposition.

Wird durch Schlüsseldrehung der Zylinderkern 10 in eine definierte Drehlage gebracht, so werden bestimmte Funktionen im Türschloss ausgelöst. Im vorliegenden Fall wird bei Drehung in der einen Richtung um etwa 90°, das Schloss in der Tür in eine Verriegelungsstellung gebracht, wo eine Betätigung des Türgriffs unwirksam ist. Dann bleibt das Türschloss in seiner Schließposition. Bei einer Gegendrehung, ebenfalls um 90°, mittels des Schlüssels wird der Zylinderkern 10 in eine Gegen-Drehlage gebracht, wo das Türschloss in seine Entriegelungsstellung gelangt. Dann gibt bei einer Betätigung des Türgriffs das Schloss die Tür frei. Die Tür kann dann geöffnet werden.

Im Normalfall gelangt eine solche Drehung des Zylinderkerns 10 auf ein Abtriebsglied 30, welches drehbar in einem rückseitigen Zylinderdeckel 17 aufgenommen ist. Das Abtriebsglied 30 besitzt einen Abtriebszapfen 31, der, wie am besten aus Fig. 1 hervorgeht, exzentrisch zu der dort ebenfalls strichpunktiert verdeutlichten Zylinderachse 11 angeordnet ist. Im vorliegenden Fall ist das Stirnende des Zylinderkerns 10 mit einer Stahlkappe 18 abgedeckt, die eine Öffnung zum Durchführen des Schlüssels in den Schlüsselkanal 13 aufweist. Diese Öffnung wird, wie Fig. 2 verdeutlicht, bei fehlendem Schlüssel, von einer federnden Klappe 19 abgedeckt, die den Zugang zum Schlüsselkanal 13 verschließt. Die Drehungen des Zylinderkerns 10 werden von Bauteilen der Freilaufeinrichtung 20 auf das Abtriebsglied 30 übertragen, wodurch entsprechende Drehungen 37, 37' des Zapfens 31 sich ergeben. Das in der Tür eingebaute Schloss wird von den Drehungen dieses Abtriebszapfens 31 betätigt.

Zu der Freilaufeinrichtung 20 gehört ferner ein besonderer Freilaufring 22, der hinter der Führungshülse 21 angeordnet ist. Der Freilaufring 22 ist in dem Zylindergehäuse 15 zwar axial beweglich im Sinne des Bewegungspfeils 33 von Fig. 7, aber unverdrehbar gelagert. Für diese Axialführung im Zylindergehäuse 15 sorgen z.B. im Umfangsbereich des Freilaufrings 22 sitzende radiale Nasen 32, die in entsprechende Axialnuten im Inneren des Zylindergehäuses 15 geführt sind. Wie am besten aus Fig. 7 zu entnehmen ist, besitzt die Führungshülse 21 im Berührungsbereich ein Aushebeprofil 26 in Form von trapezförmigen Zähnen, denen ein entsprechendes Gegenprofil 27 am Freilaufring 22 zugeordnet ist. Auf den Freilaufring 22 wirkt eine Druckfeder 25, die sich an dem Zylinderdeckel 17 abstützt und eine durch den Pfeil 25 verdeutlichte Axialkraft ausübt. Diese Axialkraft 25 ist bestrebt, die Aushebe-Profile und -Gegenprofile 26, 27 in Eingriff zu halten.

Ein Kupplungsglied 23 ist drehfest mit einem axialen Fortsatz des Zylinderkerns 10 verbunden, welches aber gegenüber dem Zylinderkern 10 und einem aus Fig. 2 ersichtlichen axialen Schaft 34 des Abtriebsglieds 30 längsverschieblich ist und dabei in zwei wirkunterschiedliche Positionen gelangt. Für die drehfeste Verbindung mit dem Zylinderkern 10 sorgt z.B. ein aus Fig. 4 erkennbarer Innennocken 35 am Kupplungsglied 23. In Fig. 2 ist eine erste Kupplungsposition des Kupplungsglieds 23 gezeigt, wo eine Schlüsseldrehung des Zylinderkerns 10 aufgrund des mitgenommenen Kupplungsglieds 23 über einen Radialnocken 36 auf das Abtriebsglied 30 übertragen wird. Es kommt dann, in Abhängigkeit vom Drehsinn zu einer durch den Bewegungspfeil 37 bzw. 37' in Fig. 1 veranschaulichten Drehung bzw. Gegendrehung des Abtriebszapfens 31, wodurch die bereits erwähnten Funktionen im Schloss ausgelöst werden. Diese Kupplungsposition wird durch die erwähnte Axialkraft 25 bewirkt, die zunächst, wie bereits beschrieben wurde, auf den Freilaufring 22 wirkt. Wie am besten aus Fig. 5 und 6 zu ersehen ist, besitzt aber der Freilaufring 22 einen Innenbund 28, der sich axial an einem aus Fig. 4 ersichtlichen Flansch 29 abstützt. Durch den Innenbund 28 und den Flansch 29 wird auch das Kupplungsglied 23 von der Axialkraft 25 belastet und, wie gesagt, in seiner Kupplungsposition gehalten.

Wenn aber im Überlastfall gewaltsame Drehungen am Zylinderkern 10 durch unbefugte Personen ausgeübt werden, dann kommen, wie bereits erwähnt wurde, das Aushebe-Profil und Gegenprofil 26, 27 außer Eingriff, wodurch der Freilaufring 22 im Sinne des erwähnten Pfeils 33 axial bewegt wird. Weil sich das Kupplungsglied 23 z.B. mit einer Axialschulter 38 am Freilaufring 22 abstützt, wird das Kupplungsglied 23 axial mit verschoben und gelangt in eine nicht näher gezeigte, an sich bekannte Entkupplungsposition, wo das Kupplungsglied 23 bezüglich Mitnahmeschultern am Abtriebsglied 30 entkuppelt ist. In der Entkupplungsposition wird zwar das drehfest mit dem Zylinderkern 10 verbundene Kupplungsglied 23 mitgedreht, aber seine Drehung wird nicht auf das Abtriebsglied 30 übertragen.

Der Freilaufring besitzt mindestens einen axialen Vorsprung 41. Im vorliegenden Fall sind, wie Fig. 6 verdeutlicht, zwei zueinander diametral liegende Vorsprünge 41 vorgesehen. Diesem Vorsprung 41 ist im Kupplungsglied mindestens eine axiale Vertiefung 42 zugeordnet. Im vorliegenden Fall sitzt der Vorsprung 41 am Innenbund 28 des Freilaufrings 22, während die Vertiefung 42 am Flansch 29 des Kupplungsglied 23 sitzt. Die Zuordnung könnte auch spiegelbildlich sein.

Der Vorsprung 41 und die Vertiefung 42 bilden eine erste Raststelle 40.1. Dies ergibt sich, weil die Axialkraft 25 der Freilaufeinrichtung 20 bestrebt ist, den Vorsprung 41 in die tiefste Stelle der axialen Vertiefung 42 zu drücken. Der Flansch 29 ist nämlich profiliert und besitzt erhabene 44 und vertiefte 45 Kontaktflächen für die Vorsprünge 41 am Innenbund 28 des Freilaufrings 22. Das Kupplungsglied 23 ist, wie bereits mehrfach betont wurde, drehfest mit dem Zylinderkern 10 verbunden, weshalb bei jeder Drehung das Kupplungsglied 23 mitgenommen wird. Die axiale Vertiefungen 42 am Kupplungsglied 23 drehen sich also bei der Schlüsseldrehung und schnappen in die axialen Vorsprünge des unverdrehbaren Freilaufrings 22 ein. Dadurch kann also mit den Mitteln der Freilaufeinrichtung 20 die Nulllage des Zylinderkerns 10 eingehalten werden. Der axiale Vorsprung 41 und die axiale Vertiefung 42 bilden somit paarweise die erste Raststelle 40.1 des Zylinderkerns 10 bezüglich des Zylindergehäuses 15, in welchem, wie bereits erwähnt wurde, der Freilaufring 22 unverdrehbar geführt ist.

Durch Schlüsseldrehung kann der Zylinderkern 10, wie bereits beschrieben wurde, aus der Nulllage durch alternative Drehung 37, 37' von Fig. 1 in zwei weitere Drehstellungen überführt werden. Auch diese sind bei der Erfindung durch zwei weitere, in Fig. 4 veranschaulichte Raststellen 40.2 und 40.3 erzeugt. Dazu ist der Flansch 29 des Kupplungsglieds 23 mit zwei weiteren axialen Vertiefungen bzw. Vertiefungs-Paaren versehen, von denen in Fig. 4 allerdings nur eine zweite Vertiefung 43 gezeigt ist. Diese beiden weiteren axialen Vertiefungen sind in dem entsprechenden Drehwinkel gegenüber der die Nulllage definierenden ersten Vertiefung 42 angeordnet. In Abhängigkeit von seiner durch den Zylinderkern 10 veranlassten Drehposition schnappt jeweils eine der unterschiedlichen Vertiefungen 42 oder 43 in den Vorsprung 41 ein und bestimmt damit die jeweilige Raststelle 40.1 in der Nulllage bzw. 40.2 oder 40.3 in den beiden alternativen Drehlagen. Bei diesem Einschnappen und Ausfahren des axialen Vorsprungs aus den Vertiefungen 42 und 43 führt der Freilaufring 22 gegen die Axialkraft 25 seiner Druckfeder 24 eine kleine axiale Bewegung aus. Diese axiale Bewegung ist aber wesentlich geringer als diejenige bei einem Überlastfall, weshalb das Aushebe-Profil und Gegenprofil 26, 27 im Normalfall auch bei der Erfindung stets in Eingriff bleiben.

### Bezugszeichenliste :

- 10: Zylinderkern
- 11: Achse des Schließzylinders
- 12: Zuhaltung in 10
- 13: Schlüsselkanal in 10
- 14: Sperrnut in 21
- 15: Zylindergehäuse
- 16: Abdeckkappe für Schließzylinder
- 17: Zylinderdeckel von 15
- 18: Stahlkappe an 10
- 19: Klappe an 18 (Fig. 2)
- 20: Freilaufeinrichtung (Fig. 2)
- 21: Führungshülse von 20
- 22: Freilaufring von 20
- 23: Kupplungsglied von 20
- 24: Druckfeder von 20
- 25: Pfeil der Axialkraft von 24 auf 22 bzw. 23
- 26: Aushebe-Profil an 21 (Fig. 7)
- 27: Aushebe-Gegenprofil an 22 (Fig. 7)
- 28: Innenbund an 22 (Fig. 5, 6)
- 29: Flansch an 23 (Fig. 4)
- 30: Abtriebsglied
- 31: Abtriebszapfen an 30 (Fig. 1)
- 32: radiale Nase an 22 (Fig. 3)
- 33: Längsbewegungspfeil von 22 (Fig. 7)
- 34: Schaft von 30 (Fig. 2)
- 35: Innennocken an 23 für 10 (Fig. 4)
- 36: Radialnocken an 23 für 30 (Fig. 4)
- 37: Pfeil der Drehung von 31 (Fig. 1)
- 37': Pfeil der Gegendrehung von 31 (Fig. 1)
- 38: Axialschulter an 23 (Fig. 4)
- 39: axiale Fortsetzung von 10 (Fig. 2)
- 40.1: erste Raststelle (Nulllage)
- 40.2: zweite Raststelle (erste Drehlage)
- 40.3: dritte Raststelle (zweite Drehlage)
- 41: axialer Vorsprung an 22 (Fig. 6)
- 42: erste axiale Vertiefung an 23 für 40.1 (Fig. 4)
- 43: alternative axiale Vertiefung an 23 für 40.2 (Fig. 4)
- 44: erhabene Kontaktfläche an 29 (Fig. 4)
- 45: vertiefte Kontaktfläche an 29 (Fig. 4)

## Patentansprüche

1. Schließzylinder für ein Schloss, insbesondere bei Fahrzeugen, bestehend
(a.1) aus einem Zylinderkern (10) mit mehreren Zuhaltungen (12) und mit einem Schlüsselkanal (13) für einen Schlüssel mit einem definiertem Profil,
(a.2) aus einer zur Drehlagerung des Zylinderkerns (10) dienenden Führungshülse (21), die mindestens eine Sperrnut (14) für die bei fehlendem Schlüssel aus dem Zylinderkern (10) austretenden Enden der Zuhaltungen (12) aufweist,
(a.3) aus einem Zylindergehäuse (15), worin die Führungshülse (21) drehbar aufgenommen ist, aber im Normalfall, bei Schlüsseldrehung des Zylinderkerns (10) im Schließzylinder ruht,
(a.4) aus einem Abtriebsglied (30), das im Zylindergehäuse (15) hinter dem Zylinderkern (10) angeordnet ist und bei Schlüsseldrehung auf das Schloss einwirkt,
(a.5) aus einem Steuermittel, das bestrebt ist, den Zylinderkern (10) in einer Nulllage zu halten, wo ein Einstecken und ein Abziehen des Schlüssels möglich sind,
aber der Zylinderkern (10) durch Schlüsseldrehung in mindestens eine definierte Drehlage überführbar ist, wo bestimmte Funktionen im Schloss ausgelöst werden, und
(a.6) aus einer nur im Überlastfall, bei gewaltsamer Drehung des Zylinderkerns (10), wirksam werdenden Freilaufeinrichtung (20), die ihrerseits besteht
(b.1) aus einem hinter der Führungshülse (21) angeordneten Freilaufring (22), der zwar unverdrehbar, aber axial beweglich (33) im Zylindergehäuse (15) gelagert ist und von einer Axialkraft (25) einer Druckfeder (24) gegen die Führungshülse (21) gedrückt wird,
(b.2) aus einem Aushebe-Profil (26) und Gegenprofil (27) im Berührungsbereich zwischen dem Freilaufring (22) und der Führungshülse (21) und
(b.3) aus einem mit dem Zylinderkern (10) drehfesten, aber demgegenüber axial verschieblich verbundenen Kupplungsglied (23),
welches von der Axialkraft (25) des Freilaufrings (22) normalerweise in einer Kupplungsposition gehalten wird, wo eine Schlüsseldrehung des Zylinderkerns (10) auf das Abtriebsglied (30) übertragen wird,
aber im Überlastfall das Kupplungsglied (23) von den auseinanderfahrenden Aushebe-Profilen (26) und -Gegenprofilen (27) in eine Entkupplungsposition axial verschoben wird, wo eine gewaltsame Drehung des Zylinderkerns (10) nicht übertragen wird und der Abtriebsteil (30) ruht,
**dadurch gekennzeichnet ,**
**dass** das Steuermittel für die Nulllage des Zylinderkerns (10) aus drei zusammenwirkenden, teilweise wie folgt modifizierten Komponenten der Freilaufeinrichtung (20) besteht, nämlich
(c.1) zunächst aus der auf den Freilaufring (22) wirkenden Axialkraft (25) der Druckfeder (24), welche zugleich die erste, eine Rückstellkraft des Steuermittels erzeugende Komponente ist,
(c.2) ferner aus einem axialen Vorsprung (41) und einer axialen Vertiefung (42) gebildeten Raststelle (40.1) zwischen dem Freilaufring (22) und dem Kupplungsglied (23), welche die zweite Komponente des Steuermittels ist, und
(c.3) schließlich, die dritte Komponente des Steuermittels aus der an sich bekannten drehfesten, aber axial verschieblichen Verbindung zwischen dem Kupplungsglied (23) und dem Zylinderkern (10) besteht.

2. Schließzylinder nach Anspruch 1, **dadurch gekennzeichnet, dass** der Freilaufring (22) einen Innenbund (28) und das Kupplungsglied (23) einen Flansch (29) aufweisen,
dass die den Freilaufring (22) belastende Axialkraft (25) vom Innenbund (28) auf den Flansch (29) übertragen
und dass die Raststelle (40.1) der Steuermittel zwischen den gegeneinander weisenden Kontaktflächen (44, 45) vom Innenbund (28) und vom Flansch (29) angeordnet ist.

3. Schließzylinder nach Anspruch 1 oder 2, **dadurch gekennzeichnet, dass** der Flansch (29) oder der Innenbund (28) einerseits axial erhabene (44) und andererseits axial vertiefte Kontaktflächen (45) aufweisen
und dass die vertieften Kontaktflächen (45) die axialen Vertiefungen (42) der Raststelle (40.1) erzeugen.

4. Schließzylinder nach einem der Ansprüche 1 bis 3, **dadurch gekennzeichnet, dass** der axiale Vorsprung (41) der Raststelle (40.1) an dem Freilaufring (22) und die axiale Vertiefung (42) an dem Kupplungsglied (23) angeordnet sind.

5. Schließzylinder nach einem der Ansprüche 1 bis 4, **dadurch gekennzeichnet, dass**, außer der Raststelle (40.1) für die Nulllage, zwischen dem Freilaufring (22) und dem Kupplungsglied (23) mindestens noch eine weitere Raststelle (40.2; 40.3) für eine definierte Drehlage des Zylinderkerns (10) gegenüber der Führungshülse (21) angeordnet ist.

## Claims

1. Cylinder for a lock, particularly for vehicles, consisting of
(a.1) a cylinder core (10) with several tumblers (12) and with a key channel (13) for a key with a defined profile,
(a.2) a guide sleeve (21) that serves as the rotary bearing of the cylinder core (10), that has at least one locking groove (14) for the ends of the tumblers (12) that emerge from the cylinder core (10) when there is no key,
(a.3) a cylinder housing (15) in which the guide sleeve (21) is rotatably held, but normally rests in the locking cylinder during rotation of the key of the cylinder core (10),
(a.4) an output drive element (30) that is arranged in the cylinder housing (15) behind the cylinder core (10) and acts on the lock when the key is turned,
(a.5) a controlling means that endeavours to hold the cylinder core (10) in a zero position, where it is possible to insert and withdraw the key,
but the cylinder core (10) can be moved by a key rotation to at least one defined rotary position where certain functions in the lock are triggered
(a.6) a freewheeling device (20) that is effective only in the case of an overload, where there is forceful rotation of the cylinder core (10), with the said freewheeling device (20) consisting of
(b.1) a freewheeling ring (22) arranged behind the guide sleeve (21) that although non-rotatable is mounted in the cylinder housing (15) so that it can move axially (33) and is pushed by an axial force (25) of a compression spring (24) against a guide sleeve (21),
(b.2) a lift profile (26) and a counter profile (27) in the contact area between the freewheeling ring (22) and the guide sleeve (21) and
(b.3) of a coupling element (23) that is connected to the cylinder core (10) so that it cannot rotate but it can move axially,
that is normally held in a coupling position by the axial force (25) of the freewheeling ring (22), at which position a key rotation of the cylinder core (10) is transmitted to the output drive element (30),
but in the event of overload the coupling element (23) is moved axially to a decoupling position by the lift profile (26) and counter profile (27) moving apart from each other, at which position a forceful rotation of the cylinder core (10) is not transmitted and the output drive part (30) is at rest,
**characterised in that**,
the controlling means for the zero position of the cylinder core (10) consists of three interacting components, sometimes modified as follows, of the freewheeling device (20), that is to say
(c.1) firstly the axial force (25) of the compression spring (24) acting on the freewheeling ring (22) that at the same time is the first component generating a resetting force of the controlling means,
(c.2) also of a latching point (40.1) consisting of an axial projection (41) and an axial recess (42) between the freewheeling ring (22) and the coupling element (23) that is the second component of the controlling means and,
(c.3) finally, the third component of the controlling means consists of a connection between the coupling element (23) and the cylinder core (10) that is itself rotationally fixed but can move axially.

2. Cylinder according to Claim 1, **characterised in that** the freewheeling ring (22) has an inner collar (28) and the coupling element (23) has a flange (29),
the axial force (25) acting on the freewheeling ring (22) is transmitted from the inner collar (28) to the flange (29),
and that the latching position (40.1) of the controlling means is arranged between the opposing contact surfaces (44, 45) of the inner collar (28) and the flange (29).

3. Cylinder according to Claim 1 or 2, **characterised in that** the flange (29) or the inner collar (28) on one hand has axially raised (44) and on the other hand axially lowered (45) contact surfaces
and that the lowered contact surfaces (45) generate the axial recesses (42) of the latching position (40.1).

4. Cylinder according to one of Claims 1 to 3, **characterised in that** the axial projection (41) of the latching position (40.1) is arranged on the freewheeling ring (22) and the axial recess (42) is arranged on the coupling element (23).

5. Cylinder according to one of Claims 1 to 4, **characterised in that** in addition to the latching position (40.1) for the zero position, at least one further latching position (40.2; 40.3) for a defined rotational position of the cylinder core (10) with respect to the guide sleeve (21) is arranged between the freewheeling ring (22) and the coupling element (23).

## Revendications

1. Cylindre de fermeture de serrure, notamment pour véhicules, comprenant
(a.1) un rotor (10) avec plusieurs goupilles de maintien fermé (12) et un canal (13) permettant le passage d'une clé présentant un profil défini,
(a.2) une douille de guidage (21) servant de palier au rotor (10) pendant sa rotation, laquelle douille présente au moins une gorge de blocage (14) affectée aux goupilles de maintien fermé (12) dont les extrémités sortent du rotor (10) en l'absence de clé,
(a.3) un corps de cylindre (15) dans lequel la douille de guidage (21) est logée tout en pouvant tourner, mais qui dans un cas normal repose dans le cylindre de fermeture lorsque la clé fait tourner le rotor (10),
(a.4) un organe de prise de force (30) disposé dans le corps de cylindre (15), derrière le rotor (10), et qui agit sur la serrure lorsqu'on tourne la clé,
(a.5) un moyen de commande s'efforçant de maintenir le rotor (10) dans une position zéro permettant d'introduire une clé et de la retirer,
mais le rotor (10), par rotation de la clé, pouvant être transféré dans au moins une position définie d'où se déclenchent des fonctions précises dans la serrure, et
(a.6) un dispositif de rotation dans le vide (20) ne s'activant qu'en cas de surcharge, lorsqu'on tente de faire tourner de force le rotor (10); ce dispositif se compose de son côté de ceci:
(b.1) d'une bague de rotation dans le vide (22) agencée derrière la douille de guidage (21), cette bague ne pouvant certes pas tourner mais reposant dans le corps de cylindre (15) de sorte à pouvoir s'y mouvoir axialement (33), et qu'une force axiale (25) développée par un ressort de compression (24) pousse contre la douille de guidage (21),
(b.2) d'un profil de soulèvement (26) et d'un profil antagoniste (27) dans la zone de contact entre la bague de rotation dans le vide (22) et la douille de guidage (21) et
(b.3) d'un organe d'accouplement (23) relié avec le rotor (10) d'une façon qui ne permet pas de rotation mais un déplacement axial par rapport à ce dernier,
lequel organe d'accouplement est normalement maintenu, par la force axiale (25) de la bague de rotation dans le vide (22), dans une position d'accouplement dans laquelle la rotation du rotor (10) sous l'effet de la clé est transmise à l'organe de prise de force (30),
mais en cas de surcharge, l'organe d'accouplement (23) est déplacé axialement vers une position de découplage par les profils de soulèvement (26) et antagoniste (27) en train de s'éloigner l'un de l'autre, faisant qu'une rotation de force du rotor (10) n'est pas transmise et que la pièce de prise de force (30) reste immobile,
**caractérisé en ce que**
le moyen de commande assurant la position zéro du rotor (10) comprend trois composants, interagissant et en partie modifiés comme suit, du dispositif de rotation dans le vide (20), à savoir
(c.1) d'abord la force axiale (25) agissant sur la bague de rotation dans le vide (22) et développée par le ressort de compression (24), lequel ressort constitue en même temps le premier composant générant une force de rappel du moyen de commande,
(c.2) ensuite une zone de crantage (40.1) formée d'une saillie axiale (41) et d'un creux axial (42), zone qui est située entre la bague de rotation dans le vide (22) et l'organe d'accouplement (23), et constituant le deuxième composant du moyen de commande,
(c.3) et enfin le troisième composant du moyen de commande : la jonction connue en soi, impossible à faire tourner mais déplaçable axialement, entre l'organe d'accouplement (23) et le rotor (10).

2. Cylindre de fermeture selon la revendication 1, **caractérisé en ce que** la bague de rotation dans le vide (22) présente un collet intérieur (28) et que l'organe d'accouplement (23) présente un flasque (29),
**en ce que** la force axiale (25) imprimée à la bague de rotation dans le vide (22) est transmise par le collet intérieur (28) au flasque (29)
et **en ce que** la zone de crantage (40.1) des moyens de commande est agencée entre les surfaces de contact opposées (44, 45) du collet intérieur (28) et du flasque (29).

3. Cylindre de fermeture selon la revendication 1 ou 2, **caractérisé en ce que** le flasque (29) ou le collet intérieur (28) présentent d'un côté des surfaces de contact d'une part en relief axialement (44) et d'autre part en creux axialement (45),
et **en ce que** les surfaces de contact (45) en creux génèrent les creux axiaux (42) de la zone de crantage (40.1).

4. Cylindre de fermeture selon l'une des revendications 1 à 3, **caractérisé en ce que** la saillie axiale (41) de la zone de crantage (40.1) et le creux axial (42) sont respectivement agencés contre la bague de rotation dans le vide (22) et contre l'organe d'accouplement (23).

5. Cylindre de fermeture selon l'une des revendications 1 à 4, **caractérisé en ce que**, hormis la zone de crantage (40.1) afférente à la position zéro, au moins une autre zone de crantage (40.2 ; 40.3) est disposée entre la bague de rotation dans le vide (22) et l'organe d'accouplement (23), pour conférer au rotor (10) une position en rotation définie par rapport à la douille de guidage (21).
